# EUROPÄISCHE PATENTSCHRIFT

(11) **EP 0 046 210 B1**
(45) Veröffentlichungstag und Bekanntmachung des Hinweises auf die Patenterteilung: **28.03.1984**
(21) Anmeldenummer: 81105808.0
(22) Anmeldetag: 23.07.1981
(51) Int. Cl.: B66C 11/06, B61B 3/02, B66C 9/02

(54) **Laufkatze**
Trolley
Chariot roulant

(30) Priorität: 16.08.1980 DE 3030929
(43) Veröffentlichungstag der Anmeldung: 24.02.1982
(73) Patentinhaber: MANNESMANN Aktiengesellschaft, 40027 Düsseldorf (DE)
(72) Erfinder: Kerckhoff, Wilhelm, Dipl.-Ing., D-5804 Herdecke (DE)

## Beschreibung

Die Erfindung betrifft eine Laufkatze mit mindestens einem Laufrad und diesem zugeordneten Führungsrollen, die an zwei übereinanderliegenden, vorzugsweise senkrechten Führungsflächen eines Schienenträgers anliegen.

Eine Laufkatze dieser Art ist durch die De-AS Nr. 2353622 bekannt und hat für jedes Laufrad bzw. Laufradpaar acht Führungsrollen, die die Laufkatze im geraden und gekrümmten Schienenbereich einwandfrei an den Führungsflächen des Schienenträgers führen. Bei einer Laufkatze mit als Diabolorolle ausgebildetem Laufrad nach der De-AS Nr. 1808210 ersetzt die Diabolorolle obere Führungsrollen, so dass an einem Fahrwerk nur vier untere Führungsrollen erforderlich sind. Bei einem stark gekrümmten Schienenträger kommt es zu Zwängungen zwischen dem Rand der Diabolorolle und den oberen Führungsflächen des Schienenträgers einerseits und den unteren Führungsflächen des Schienenträgers mit den unteren Führungsrollen andererseits. Diese Zwängungen lassen sich nur durch einen grossen Abstand zwischen den Führungsflächen und den Führungsrollen vermeiden, die dann aber die Laufkatze auf einer geraden Strecke nicht mehr ausreichend führen. Eine ungenaue Führung bedeutet, dass die Stromabnehmer aufwendig sind und dass für die Steuerung der Laufkatze nur Schaltgeräte eingesetzt werden können, die einen sehr grossen Schaltabstand zulassen und deshalb sehr teuer sind.

Aufgabe der Erfindung ist es daher, eine Laufkatze so zu gestalten, dass mit geringem Aufwand eine einwandfreie Führung der Laufkatze am Schienenträger ermöglicht ist. Diese Aufgabe wird dadurch gelöst, dass an der Laufkatze für die oberen und unteren Führungsflächen jeweils zwei sich in einer der drei Zeichenebenen, also Grund-, Auf- und Seitenrissebene, diagonal gegenüberliegende Führungsrollen gelagert sind, wobei sich gedachte Verbindungslinien zwischen allen Führungsrollen in der Projektion auf die jeweilige Zeichenebene schneiden. Es sind trotz einwandfreier oberer und unterer Führung nur insgesamt vier Führungsrollen erforderlich, nämlich auf jeder Seite eine obere und eine untere, wobei eine am vorderen und die andere am hinteren Ende der Laufkatze angeordnet ist. Es liegen sich keine Führungsrollen direkt gegenüber. Die oberen Führungsrollen verhindern zusammen mit den unteren ein Kippen der Laufkatze am Schienenträger und die vorderen Führungsrollen gewährleisten zusammen mit den hinteren die einwandfreie Führung der Laufkatze in Längsrichtung des Schienenträgers. Somit wurde trotz einwandfreier Führung die Hälfte der sonst üblichen Führungsrollen eingespart.

In einer weiteren Ausgestaltung der Erfindung können jeweils die oberen und unteren Führungsrollen mit ihren Achsen in Lagerbohrungen von Längsträgern gelagert sein. Der obere und der untere Längsträger sind dann über einen senkrechten Stegträger miteinander verbunden, der als Drehstabfeder ausgebildet sein kann.

In einer anderen Ausgestaltung der Erfindung sind die oberen Führungsrollen über einen Längsträger miteinander verbunden, der an der den Führungsrollen gegenüberliegenden Längsseite senkrechte Stegträger für Lager der Achsen der unteren Führungsrollen hat, wobei die Stegträger als Blattfedern ausgebildet sein können. Bei Ausbildung der Stegträger als Drehstabfeder oder Blattfeder muss der erwähnte Zwischenraum zwischen den Führungsflächen und den Führungsrollen nicht vorhanden sein, da nötigenfalls der federnde Stegträger ein Nachgeben der Führungsrollen zulässt. Die Achsen der Führungsrollen können auch unter dem Druck von Federn in Richtung auf die Führungsflächen in den Längsträgern verschiebbar gelagert sein. Bei allen denkbaren Bauformen der Laufkatze werden vier der sonst üblichen acht Führungsrollen ohne Beeinträchtigung des Fahrverhaltens eingespart.

Zwei Ausführungsbeispiele der Erfindung sind in der Zeichnung dargestellt und im folgenden erläutert. Es zeigen:
Fig. 1 eine am Schienenträger angeordnete Laufkatze in perspektivischer Darstellung,
Fig. 2 ein Teilstück eines Schienenträgers mit einer einfachen Laufkatze in der Seitenansicht,
Fig. 3 die Stirnansicht von Fig. 2, jedoch ohne Fahrmotor,
Fig. 4 einen gekrümmten Schienenträger mit Führungsrollen in der Draufsicht, und
Fig. 5 eine andere einrädrige Laufkatze.

Bei beiden Ausführungsbeispielen fährt auf der Lauffläche 1 a des Schienenträgers 1 eine Laufkatze 2 mit einem Tragrad 3, das von einem Fahrmotor 4 angetrieben wird. An oberen und unteren senkrechten Führungsflächen 1 b des Schienenträgers 1 liegen mit geringem Zwischenraum von ca. 1 mm Führungsrollen 5 der Laufkatze 2 an. Dieser Zwischenraum kann bei Anlagen mit grossen Radien etwas kleiner und bei Anlagen mit sehr engen Radien etwas grösser gehalten sein.

In Fig. 2 sind die Führungsrollen rechts oben und links unten gestrichelt und die Führungsrollen rechts unten und links oben mit Vollinien gezeichnet, d.h., die erstgenannten liegen hinter dem Schienenträger 1. Nur diese vier, die beiden sichtbaren und die beiden unsichtbaren Führungsrollen 5, gewährleisten die einwandfreie Führung der Laufkatze 2 am Schienenträger 1. In den Fig. 1 bis 3 sind oberhalb und unterhalb des Schienenträgers 1 Längsträger 8 mit Lagerbohrungen 7 für die Achsen 6 der Führungsrollen 5 erkennbar. Vom oberen Längsträger 8 führt ein senkrechter Stegträger 9 zum unteren Längsträger. Der obere Längsträger 8 hat eine Ausnehmung für das Tragrad 3 zum Abrollen auf der Lauffläche 1 a.

In der Fig. 4 ist der Schienenträger 1 übertrieben stark gebogen gezeichnet. Diese Figur zeigt aber deutlich, dass etwaige in Fahrzeugmitte vorhandene Führungen - ob Spurkränze oder weitere Führungsrollen - zu Zwängungen führen.

Die Laufkatze nach Fig. 5 mit angedeutetem Fahrmotor 4 hat nur einen oberen Längsträger 8 mit zwei Stegträgern 9 für die unteren Führungsrollen 5, von denen die rechts gezeichnete vor dem Schienenträger 1 liegt.

## Patentansprüche

1. Laufkatze mit mindestens einem Laufrad und diesem zugeordneten Führungsrollen, die an zwei übereinanderliegenden, vorzugsweise senkrechten Führungsflächen eines Schienenträgers anliegen, dadurch gekennzeichnet, dass an der Laufkatze (2) für die oberen und unteren Führungsflächen (1 b) jeweils zwei in einer der drei Zeichenebenen, also Grund-, Auf- und Seitenrissebene, diagonal gegenüberliegende Führungsrollen (5) gelagert sind, wobei sich gedachte Verbindungslinien zwischen allen vier Führungsrollen (5) in der Projektion auf die jeweilige Zeichenebene schneiden.

2. Laufkatze nach Anspruch 1, dadurch gekennzeichnet, dass zwischen den Führungsflächen (1 b) und den Führungsrollen (5) ein Zwischenraum (Spiel) vorhanden ist.

3. Laufkatze nach Anspruch 1, dadurch gekennzeichnet, dass jeweils die oberen und unteren Führungsrollen (5) mit ihren Achsen (6) in Lagerbohrungen (7) von Längsträgern (8) gelagert sind, und dass der obere und untere Längsträger (8) über einen senkrechten Stegträger (9) miteinander verbunden sind.

4. Laufkatze nach Anspruch 3, dadurch gekennzeichnet, dass der senkrechte Stegträger (9) als Drehstabfeder ausgebildet ist.

5. Laufkatze nach Anspruch 1, dadurch gekennzeichnet, dass die oberen Führungsrollen (5) über einen Längsträger (8) miteinander verbunden sind, der an der den Führungsrollen (5) gegenüberliegenden Längsseite senkrechte Stegträger (9) für Lager (7) der Achsen (6) der unteren Führungsrollen hat.

6. Laufkatze nach Anspruch 5, dadurch gekennzeichnet, dass die Stegträger (9) als Blattfedern ausgebildet sind.

7. Laufkatze nach Anspruch 4, dadurch gekennzeichnet, dass die Achsen (6) in den Lagerbohrungen (7) unter dem Druck von Federn in Richtung auf die Führungsflächen (1 b) verschiebbar gelagert sind.

## Revendications

1. Chariot roulant avec au moins un galet de roulement et les galets-guides correspondants qui adhèrent à deux surfaces de guidage superposées, de préférence verticales, d'un rail porteur, caractérisé par le fait que deux galets-guides (5) opposés diagonalement dans l'un des trois plans de figure, à savoir plans de rappel, de dessus et latéral, sont logés dans le chariot (2) pour les surfaces de guidage (1 b) supérieures et inférieures, des lignes de jonction imaginaires entre tous les galets-guides (5) se recoupant dans la projection sur le plan de figure considéré.

2. Chariot suivant la revendication 1, caractérisé par le fait qu'il y a un jeu entre les surfaces de guidage (1 b) et les galets-guides (5).

3. Chariot suivant la revendication 1, caractérisé par le fait que, à chaque fois, les galets-guides (5) supérieurs et inférieurs sont logés avec leurs axes (6) dans des alésages de roulement (7) de longerons (8) et que les longerons supérieurs et inférieurs (8) sont reliés entre eux par l'intermédiaire d'une barre de liaison (9).

4. Chariot suivant la revendication 3, caractérisé par le fait que la barre de liaison verticale (9) est conçue comme un ressort à barre de torsion.

5. Chariot suivant la revendication 1, caractérisé par le fait que les galets-guides supérieurs (5) sont reliés entre eux par l'intermédiaire d'un longeron (8) muni de barres de liaison (9) pour palier (7) des axes (6) des rouleaux-guides inférieurs sur le grand côté en face des galets-guides (5).

6. Chariot suivant la revendication 5, caractérisé par le fait que les barres de liaison (9) sont conçues comme des ressorts à lames.

7. Chariot suivant la revendication 3, caractérisé par le fait que les axes (6) sont logés, de façon coulissable, dans les alésages de roulement (7) sous la pression de ressorts en direction des surfaces de guidage (1 b).

## Claims

1. Trolley with at least one-track wheel and appertaining guide-rollers supported at two guide-faces of a rail-girder, one above the other, preferably vertical, characterized by the trolley (2) featuring two each diagonally opposed guide-rollers (5) at the top and bottom guide-faces (1 b) arranged in one of the three drawing planes, i.e. plan view, front view and side elevation, in such a manner that imaginary connecting lines between all four guide-rollers (5) will in each case intersect in the projection onto the drawing plane.

2. Trolley according to claim 1, characterized by a space or clearance being available between guide-faces (1 b) and guide-rollers (5).

3. Trolley According to claim 1, characterized by top and bottom guide-rollers (5) being in each case carried at their axles (6) in bearing bores (7) of longitudinal girders (8) whilst the top and bottom longitudinal girders (8) are linked by a vertical webbed beam (9).

4. Trolley according to claim 3, characterized by the vertical webbed beam (9) being in the form of a torsion rod spring.

5. Trolley according to claim 1, characterized by the top guide-rollers (5) being linked by a longitudinal girder (8) which, at the longitudinal side opposite these guide-rollers (5), features vertical webbed beams (9) for the bearings (7) of the axles (6) of the bottom guide-rollers.

6. Trolley according to claim 5, characterized by webbed beams (9) being in the form of laminated springs.

7. Trolley according to claim 3, characterized by the axles (6) in the longitudinal bores (7) being movable under spring pressure in the direction of the guide-faces (1 b).
